# EUROPÄISCHE PATENTSCHRIFT

(11) **EP 1 149 751 B1**
(45) Veröffentlichungstag und Bekanntmachung des Hinweises auf die Patenterteilung: **30.06.2004**
(21) Anmeldenummer: 01110018.7
(22) Anmeldetag: 26.04.2001
(51) Int. Cl.: B61G 7/08, B61G 3/14, B61G 9/12

(54) **Betätigungsvorrichtung für eine Umstellautomatik und/oder ein Riegelsystem einer automatischen Kupplung**
Actuating device for a lenght adjustor and/or a locking system of an automatic coupler
Dispositif d' actionnement d' un adaptateur de longueur et/ou d' un dispositif de verrouillage d' un attelage automatique

(30) Priorität: 26.04.2000 DE 10020351
(43) Veröffentlichungstag der Anmeldung: 31.10.2001
(73) Patentinhaber: KNORR-BREMSE Systeme für Schienenfahrzeuge GmbH, 80809 München (DE)
(72) Erfinder: Roza, Bernd, 86504 Merching (DE); Knoss, Rainer, 80637 München (DE); Krauth, Christian, 86316 Friedberg (DE); Münzenhofer, Franz, 85764 Oberschleissheim (DE)

(56) Entgegenhaltungen:
- DE-A- 19 718 079
- DE-A- 19 757 621
- US-A- 3 598 250
- US-A- 3 735 878

## Beschreibung

Die Erfindung betrifft eine Betätigungsvorrichtung für eine Umstellautomatik und ein Riegelsystem einer automatischen Kupplung für Schienenfahrzeuge, insbesondere für Zugkupplungen ; ferner eine automatische Kupplung für Schienenfahrzeuge, insbesondere Zugkupplung.

Automatische Kupplungen für Schienenfahrzeuge, insbesondere automatische Zugkupplungen, sind in einer Vielzahl von Ausführungen aus dem Stand der Technik bekannt. Stellvertretend wird dabei auf die folgenden Druckschriften verwiesen:
1. Adolf Felsing, Eberhard Hofmann: "Moderne Technik bei der Knorr-Bremse, Systeme für Schienenfahrzeuge, Die Automatische Zugkupplung - Stand der Entwicklung und Versuchsprogramm", Sonderdruck eines Beitrages in der Fachzeitschrift ETR, Heft 4/95
2. EP 0 618 126 A2

Die automatischen Kupplungen für Schienenfahrzeuge fungieren dabei als Kuppelelemente, welche die beim Bilden der Züge während der Fahrt zwischen den einzelnen Schienenfahrzeugen, insbesondere Waggons, entstehenden Druck- und Zugkräfte sowie Relativbewegungen an den Fahrzeugenden bei Kurvenfahrten übertragen, abfedern und dämpfen sowie die Relativbewegungen zueinander aufnehmen können. Die bekannten automatischen Zugkupplungen bestehen dabei im wesentlichen wenigstens aus einem Kupplungskopf mit Zentrierflächen, einem Kupplungsarm, einem Riegelsystem, einem Betätigungssystem für das Riegelsystem, einer Abstützung sowie den Kupplungskörpern zugeordneten Leitungskupplungen aus Luftleitungskupplungen. Des weiteren kann eine Umstellautomatik vorgesehen werden, der auch ein entsprechendes Betätigungssystem zugeordnet ist. Die Betätigungssysteme für die Umstellautomatik und das Riegelsystem können dabei zu einem System zusammengefaßt werden. Zusätzlich zur Realisierung der Funktion der Kopplung mit einer konventionellen Schraubenkupplung kann eine Gemischtzugkupplung vorgesehen werden, welche als zweites Kupplungssystem in die automatische Zugkupplung integrierbar ist. Des weiteren kann die Grundausführung mit einer gemischten Luftkupplung sowie einer Luftkupplung für die Hauptluftbehälterleitung und Leitungskupplungen aus Elektrokupplungen ausgestattet bzw. ergänzt werden. Bezüglich der Kinematik der einzelnen Elemente des Kupplungssystems kann auf die oben genannten Druckschriften verwiesen werden.

Zum Kuppeln oder Entkuppeln in Gleisbögen sowie beim Befahren dieser und für die Zugfahrt kann der Kupplungskopf mittels der Umstellautomatik in zwei unterschiedliche Betriebspositionen bzw. Funktionsstellungen gebracht werden, eine erste Funktionsstellung "lang" und eine zweite Funktionsstellung "kurz". Die Funktionsstellungen sind durch die Lage des Kupplungskopfes relativ zum Kupplungsarm, mittels welchem die Anlenkung des Kupplungskopfes am zu kuppelnden Wagen erfolgt, charakterisiert. Die Funktionsstellungen werden dabei durch eine Relativverschiebung des Kupplungskopfes gegenüber dem Kupplungsarm der automatischen Kupplung realisiert. Vor dem Kuppelh befindet sich das Kupplungszentrum dabei in einiger Entfernung von der Ebene, welche durch die in Einbaulage axiale Erstreckung der Seitenpuffer vom Schienenfahrzeug bzw. Waggon beschreibbar ist und auch als Seitenpufferebene bezeichnet wird, in der Stellung "lang". Beim Aufdrücken der Wagen im geraden Gleis auf Pufferkontakt stellt sich die Kupplung automatisch in die Seitenpufferebene zurück, der Kupplungskopf verschiebt sich gegenüber dem Kupplungsarm und nimmt die Stellung "kurz" ein. Erst nach dem Trennen der miteinander zu verbindenden Wagen rückt die Kupplung wieder in die Stellung "lang".

Mittels dem Betätigungssystem kann die Umstellautomatik und/oder das Riegelsystem von der Fahrzeugseite aus bedient werden. Dieses erfüllt dabei die nachfolgend genannten drei Funktionen:
- Entriegelung
- Langstellen der Kupplung, beispielsweise zum Durchfahren enger Gleisbögen
- Halten in der Stoßstellung (Kuppeln nicht möglich)

Dabei genügt es, zum Entkuppeln der Fahrzeuge, lediglich nur eine der beiden miteinander in Eingriff stehenden Kupplungen zu entriegeln. Das Betätigungssystem umfaßt dabei eine Einrichtung zur Vorgabe der gewünschten Funktion, in der Regel in Form eines Betätigungshandgriffes, welcher sich vorzugsweise immer auf der gleichen Seite des Fahrzeuges befindet, so daß an jeder Kuppelstelle die Möglichkeit besteht, die Betätigung von beiden Seiten des Zuges zu bedienen. Des weiteren ist eine Einrichtung zur Umwandlung bzw. Übertragung der gewünschten Funktionsstellung an das Riegelsystem bzw. die Umstellautomatik vorgesehen, wobei diese mit dem Betätigungshandgriff in Verbindung steht und von einem starren Stangenelement gebildet wird. Um den Betätigungshandgriff bedienen zu können und eine entsprechende Kraftübertragung auf den Schwenkhebel zur Ansteuerung der Umstellautomatik bzw. des Riegelsystems zu erzeugen, erfolgt die Anordnung der Betätigungsvorrichtung vorzugsweise in einem Bereich, welcher durch die Seitenwände des Schienenfahrzeuges bzw. des zu kuppelnden Waggons begrenzt ist. Vorzugsweise ist die Betätigungsvorrichtung dabei vollständig in einem Bereich zwischen der Mitte des Kupplungskopfes und der Anlenkebene am Fahrzeug angeordnet. Dies führt jedoch in der Praxis oft zu Problemen, da die Betätigungsstange einer standardisierten Betätigungsvorrichtung aufgrund spezieller wagenbaulicher Gegebenheiten oft mit anderen Elementen kollidieren würde und zur Einstellung der entsprechenden Funktionsstellungen nicht in der entsprechenden Weise bedienbar wäre.

Die US-A-3,592,250 zeigt eine Zugkupplung mit einem Kabel zur Entriegelung der Kupplung, und die DE-A-197 57 621 beschreibt eine Umstellvorrichtung für eine automatische Zugkupplung.

Der Erfindung liegt daher die Aufgabe zugrunde, eine Betätigungsvorrichtung für ein Riegelsystem und eine Umstellautomatik einer automatischen Kupplung für Schienenfahrzeuge, insbesondere einer automatischen Zugkupplung, derart weiterzuentwickeln, daß diese universal, d.h. unabhängig von den wagenbaulichen Gegebenheiten einsetzbar ist und die Funktionseinstellung der automatischen Zugkupplung sicher gewährleistet. Dabei soll die Möglichkeit der Schaffung einer standardisierten Betätigungsvorrichtung für eine Vielzahl von unterschiedlichen Einbaubedingungen gegeben sein.

Die erfindungsgemäße Lösung ist durch die Merkmale des Anspruchs 1 charakterisiert. Vorteilhafte Ausgestaltungen sind in den Unteransprüchen wiedergegeben.

Erfindungsgemäß weist die Betätigungsvorrichtung einer Umstellautomatik und/oder eines Riegelsystems einer automatischen Kupplung, insbesondere einer automatischen Zugkupplung für Schienenfahrzeuge, zur Kraftübertragung von einer Betätigungseinrichtung zur wenigstens mittelbaren Erzeugung einer Betätigungskraft zur Einstellung der folgenden wählbaren Funktionsstellungen "Entriegelung", " Langstellung" und "Stoßstellung" der Kupplung zum Riegelsystem und/oder zur Umstellautomatik wenigstens ein hinsichtlich der Anordnung bzw. Führbarkeit flexibles Übertragungselement auf. Dieses ist an einer Stelleinrichtung der Umstellautomatik und/oder des Riegelsystems angelenkt, wobei die übertragbare Betätigungskraft ein Verschwenken und/oder eine Verschiebung der Stelleinrichtung, welche mit weiteren Elementen der Umstellautomatik und/oder des Riegelsystems in Wirkverbindung steht, bewirkt. Das Übertragungselement ist in der Regel zur Übertragung von Zug- oder Druckkräften ausgelegt. In einer bevorzugten Ausführung ist dies für Zug- und Druckkräfte ausgelegt. Für die Ausgestaltung des Übertragungselementes bestehen dabei eine Mehrzahl von Möglichkeiten. Denkbar ist die Ausführung als Gestänge aus mehreren Einzelelementen, welche miteinander gelenkig gekuppelt sind. Eine weitere vorteilhafte Ausgestaltung besteht darin, daß das Übertragungselement biegeweich ist. Das Übertragungselement ist dabei in einer bevorzugten Ausführung als Bowdenzug ausgeführt.

Mit der erfindungsgemäßen Lösung wird es möglich, die Betätigungselemente für die Umstellautomatik und/oder das Riegelsystem unabhängig von den wagenbaulichen Gegebenheiten an beliebiger Stelle im bzw. am Fahrzeug anzuordnen und den Abstand zur Stelleinrichtung bzw. Stelleinrichtung von Riegelsystem und/oder Umstellautomatik mit dem flexiblen Übertragungselement in beliebiger Weise zu überbrücken. Das flexible Übertragungselement ist dabei hinsichtlich seiner Wirkung und bezogen auf die Betätigungseinrichtung mit beliebiger Führung verlegbar. Eine Kollision der Übertragungselemente bzw. der Betätigungsvorrichtung mit anderen Bauelementen entfällt.

Die Betätigungseinrichtung umfaßt wenigstens ein Betätigungselement. Dieses ist vorzugsweise in Form eines manuell bedienbaren Hebels ausgeführt und weist zur guten Bedienbarkeit vorzugsweise wenigstens einen Griff auf. Da zumindest der Griff im Einbauzustand am Schienenfahrzeug zugänglich sein sollte, werden dessen Stellungen bestimmte Funktionsstellungen der Kupplung zugeordnet. Für die Ausführung des Betätigungselementes bestehen eine Vielzahl von Möglichkeiten. Vorzugsweise ist dies jedoch als drehbar gelagerter, in axialer Richtung verschiebbarer Betätigungshebel ausgeführt. Die möglichen Stellungen des Griffes entsprechen dabei unter einem weiteren Aspekt der Erfindung vorzugsweise den Stellungen eines Griffes eines Betätigungselementes einer konventionellen Betätigungsvorrichtung mit starrem Übertragungselement. Dies bietet den Vorteil, daß unabhängig vom verwendeten Betätigungssystem immer gleiche Handhebelstellungen die gleichen Funktionsstellungen charakterisieren, was Fehlerquellen bei der manuellen Kupplungsbetätigung erheblich vermeiden hilft und somit auch hinsichtlich der Sicherheit eine optimale Lösung darstellt.

Um sich des weiteren eines einfachen Betätigungselementes, vorzugsweise eines konventionellen, d.h. bereits eingesetzten Betätigungselementes aus der Sicht der das Betätigungselement bedienenden Person zu bedienen, ist ein entsprechendes Übertragungs- und Umwandlungssystem vorgesehen, welches die mittels dem Betätigungselement vorwählbaren Funktionsstellungen und die dazu erforderlichen Kräfte auf das Übertragungselement, vorzugsweise den Bowdenzug überträgt. Vorzugsweise erfolgt die Bedienung hinsichtlich der Hebelstellungen in Einbaulage in Umfangsrichtung der Führungsachse des Handhebels bzw. in horizontaler und vertikaler Richtung betrachtet, analog der konventionellen Lösung des mit einer Betätigungsstange gekoppelten Betätigungselementes. Dies bietet den Vorteil, daß die, das Betätigungselement bedienende Person hinsichtlich der sich in waage- und senkrechter Richtung ergebenden Stellungen des Betätigungselementes, vorzugsweise des Handhebels, insbesondere des Griffes des Handhebels, nicht zwischen konventioneller und erfindungsgemäßer Lösung zu unterscheiden braucht. Das Übertragungs- bzw. Umwandlungssystem dient dabei der Umwandlung, einer die gewünschte einzustellende Funktionsstellung der Kupplung wenigstens mittelbar charakterisierenden Größe, welche mittels dem Betätigungselement vorgebbar ist, in eine entsprechende Kraft, welche sich in einem, vom Bowdenzug zurückgelegten Weg äußert. Die mit dem Betätigungselement - vorzugsweise in Form eines Betätigungshebels - vorgebbaren gewünschten Funktionsstellungen werden dabei durch wenigstens zwei, die Bewegung des Betätigungshebels wenigstens mittelbar charakterisierende Größen beschrieben. Als diese können dabei ein Weg und ein Winkel bezogen auf die Betätigungshebelachse angesehen werden.

Das bedeutet, daß das Betätigungselement in Einbaulage betrachtet in axialer Richtung verschiebbar ist und zusätzlich oder für sich allein noch um seine Führungsachse drehbar ist. Die Bewegungen des Handhebels werden dabei auf den Bowdenzug bzw. das flexible Übertragungselement für Zug- und Druckkräfte übertragen, welches an einer Stelleinrichtung für das Riegelsystem und/oder die Umstellautomatik angelenkt ist und somit an diesen wirksam wird.

Zur Lagerung des Betätigungselementes ist eine Führung vorgesehen, weiches vorzugsweise in Einbaulage betrachtet in horizontaler Richtung ausgerichtet ist und eine Verschiebbarkeit des Handhebels in dieser Richtung zuläßt. Eine geneigte Ausführung ist ebenfalls denkbar, wird jedoch aus Gründen der Handhabbarkeit nicht angestrebt. Die Führung ist des weiteren derart ausgeführt, daß diese zusätzlich auch eine Drehung des Betätigungselementes in der Führung zuläßt. Das Betätigungselement umfaßt dabei in einem Endbereich einen zur Betätigung von seiten einer Person manuell angreifbaren Teil, welcher vorzugsweise als Griff ausgeführt ist. Des weiteren weist das Betätigungselement einen in Funktionslage der Betätigungseinrichtung in axialer bzw. horizontaler Richtung ausgerichteten verlängerten Teilbereich auf. Der verlängerte Teilbereich oder die Führung des verlängerten Teilbereiches bzw. des Betätigungselementes weisen eine Kulisse auf, die mit wenigstens einem ortsfest an der Führung bzw. an einem, die Führung bildenden Elemente oder dem verlängerten Teilbereich angeordneten Vorsprung zusammenwirkt. Die Kulissenführung ist dabei derart ausgeführt, daß vorzugsweise ausgehend von einer Grundposition, welche einer Funktionsstellung I', beispielsweise "Entriegeln" entsprechen kann, durch Drehung und/oder axiale Verschiebung des Handhebels die Funktionsstellungen II' und III' erreicht werden, welche den Funktionsstellungen "lang" bzw. "Stoßstellung" entsprechen.
Vorzugsweise trägt der verlängerte Teilbereich die Kulissenführung. Diese wird durch Einarbeitung von Führungsbahnen, beispielsweise in Form von Nuten gebildet, welche mit wenigstens einem vorspringenden Element, das ortsfest an den, die Führung bildenden Elementen angeordnet ist, zusammenwirken. Die zum Zwecke der Ausbildung als Kulisse ausgeführten Nuten im verlängerten Bereich des Betätigungselementes sind bezogen auf die Führung des Betätigungselementes sowohl parallel als auch in einem Winkel zu diesem ausgeführt und hinsichtlich ihrer Erstreckung in Einbaulage betrachtet in horizontaler und vertikaler Richtung derart ausgeführt, daß diese auch einen Anschlag für die Verschiebbarkeit des Betätigungselementes in der Führung bilden. Zu diesem Zweck ist vorzugsweise das Betätigungselement zumindest im verlängerten Teilbereich, welche die Kulisse trägt, mit kreisrundem Querschnitt ausgeführt. Die Funktionsstellung II' ist dann beispielsweise durch eine maximal mögliche axiale Verschiebung des Betätigungselementes in der Führung und eine Drehbewegung des Griffes gegenüber einer vertikalen Griffstellung in der Grundposition um 90 charakterisiert, während die dritte Funktionsstellung durch eine geringere axiale Verschiebung des Betätigungselementes in der Führung gegenüber der zweiten Funktionsstellung und eine Drehbewegung des Griffes gegenüber der Grundposition um 180 beschrieben werden kann.

Die Mittel zur Übertragung der Betätigungskraft zwischen Betätigungseinrichtung und Riegelsystem und/oder der Umstellautomatik umfassen desweiteren Mittel zur Übertragung und/oder Umwandlung der am Betätigungselement zur Vorwahl der Funktionsstellungen aufgebrachten Kräfte auf das Übertragungselement. Diese sind als Mittel zur Umwandlung, einer die gewünschte einzustellende Funktionsstellung der Kupplung wenigstens mittelbar charakterisierenden Größe, welche mittels dem Betätigungselement vorgebbar ist, in einen entsprechenden Umsetzungsweg und/oder eine Kraft am Übertragungslement ausgeführt und umfassen eine drehbar gelagerte Hebeleinrichtung, mit wenigstens einen Hebel, an welchem das Ubertragungselement angelenkt ist. Der Hebel weist eine Führung auf, welche mit einem Vorsprung am Betätigungselement zusammenwirkt. Die Anlenkung des Übertragungselementes erfolgt dabei vorzugweise am Hebel zwischen der drehbaren Lagerung der Hebeleinrichtung und der Führung am Hebel. Zur Bildung des Vorsprunges am Betätigungselement weist der erste Teilbereich zusätzlich ein Gelenk auf, welches im einfachsten Fall direkt mit dem Hebel zusammenwirkt, wobei der Hebel drehbar in einer Lagerung gelagert ist und mit dem Gelenk über eine Führung, vorzugsweise eine Längs- bzw. Gleitführung gekoppelt ist. Die Gleitführung wird dabei durch eine im Hebel vorgesehene Längsbohrung und einen, am Gelenk vorgesehenen Vorsprung, vorzugsweise Stift realisiert. Bei Verschiebung des Betätigungselementes erfährt der Hebel aufgrund der Zwangsführung durch die Kopplung mit dem Gelenk eine Drehbewegung um die Lagerung. Die Lagerung ist dabei ortsfest an dem die Führung für das Betätigungselement bildenden Elementen angeordnet. Bei Betätigung des Betätigungselementes in Umfangsrichtung bleibt der Vorsprung, insbesondere Stift trotzdem mit der Gleitführung in Wirkverbindung. Das Gelenk ermöglicht somit lediglich die Verschiebung jedoch keine Verdrehung. An den Hebel direkt angebunden ist das flexible Übertragungselement, vorzugsweise der Bowdenzug. Dieser wird vorzugsweise ebenfalls von dem die Führung für das Betätigungselement bildenden Elementen geführt. Die Führungen für das Betätigungselement und des Bowdenzuges sind dabei im wesentlichen parallel zueinander angeordnet. Bei der Übertragung der Kräfte vom Betätigungselement auf den Bowdenzug über den Hebel erfährt dabei der Bowdenzug vor Verlassen der Führung eine Auslenkung, welche sich in einer Nichtparallelität zwischen einer Bowdenzugaußenhülle und dem eigentlichen Bowdenzug niederschlägt. Um diesen Nachteil zu vermeiden ist es unter einem weiteren Aspekt vorgesehen, die Bowdenzugaußenhülle über ein Kugelgelenk in einer zweiten Kulisse zu führen. Dies erfolgt vorzugsweise ebenfalls in Form einer Gleitführung, wobei diese durch das Eingreifen eines Vorsprunges in eine Längsbohrung realisiert werden kann. Dabei ist der Vorsprung, welcher auch als Stift ausgeführt sein kann, vorzugsweise am Hebel befestigt, wobei im entriegelten Zustand, das heißt im Grundzustand, der Vorsprung und die Kulisse parallel zur Längsführung des Betätigungselementes ausgerichtet sind.

Zur automatischen Rückstellung der Betätigungseinrichtung und der Mittel zur Übertragung der Betätigungskraft zwischen Betätigungseinrichtung und Riegelsystem und/oder der Umstellautomatik in die Grundposition ist wenigstens eine vorspannbare Federeinrichtung vorgsehen, welche im Bereich eines ersten Endes in Einbaulage betrachtet an einem ortsfesten Gehäuse- oder Rahmenelement befestigt ist und im Bereich eines zweiten Endes wenigstens mittelbar mit dem Endbereich des Bowdenzuges verbunden ist.

Unter einem weiteren Aspekt der Erfindung sind Mittel zur Rückstellung des Betätigungselementes in der Führung in die Ausgangslage nach Entriegelung, das heißt nach erfolgter Verdrehung des Betätigungselementes in der Führung, das heißt zur Rotation um die Achse des Betätigungselementes, vorgesehen. Diese umfassen wenigstens eine Schenkelfeder, welche im verlängerten Teilbereich und ortsfest an einem, die Führung für das Betätigungselement bildenden Element angelenkt ist. Der verlängerte Teilbereich des Betätigungselementes bzw. des Handhebels umfaßt wenigstens zwei Teilbereiche, wobei der erste Teilbereich die Kulisse und damit die Nuten trägt, während der zweite Teilbereich lediglich zur Stützung bzw. Führungsfunktion des Handhebels in horizontaler Richtung bei Verschiebung in dieser Richtung dient. Die Schenkelfeder ist dabei vorzugsweise zwischen dem ersten Teilbereich und dem zweiten Teilbereich angeordnet. Denkbar ist auch, den verlängerten Teilbereich wenigstens zweiteilig auszuführen, wobei die Mittel zur Rückstellung zwischen den einzelnen Teilen angeordnet sind und derart ausgeführt und ausgelegt sein müssen, daß eine Verschiebbarkeit wenigstens des Kulisse oder Stift tragenden Teilbereiches des Betätigungselementes in der Führung und eine Drehbarkeit um die Führungsachse gewährleistet ist.

In einer vorteilhaften Weiterentwicklung weist die Betätigungsvorrichtung Mittel zur Verhinderung einer Entriegelung bei gebrochener automatischer Kupplung im Bereich der Verbindung zum Waggon bzw. Schienenfahrzeug beim Trennen der Schienenfahrzeuge durch Streckung des Bowdenzuges auf. Diese umfassen eine Halterung, welche in Einbaulage der automatischen Zugkupplung in Richtung der theoretischen Verbindungsachse A_{Vtheoretisch} der miteinander zu koppelnden Schienenfahrzeuge betrachtet, biegeweich ausgeführt ist. Die Halterung kann vielgestaltig ausgeführt sein. Diese ist vorzugsweise am Kupplungskopf befestigbar und umfaßt beispielsweise ein, eine Führung für den Bowdenzug bildendes Element. Das die Führung bildende Element ist über ein biegeweiches Element, beispielsweise in Form einer Scharnierverbindung, mit einem, am Kupplungskopf befestigbaren Halteelement verbunden. Dadurch wird verhindert, daß sich der Betätigungshebel des Riegelsystems, der sich noch nicht in der Funktionsstellung "Entriegelung" befindet, bis zum Bruch des Bowdenzuges weiter drehen kann. Das ungewollte Entriegeln der automatischen Zugkupplung wird somit verhindert.

Die erfindungsgemäße Lösung bzw. Ausgestaltung einer Betätigungsvorrichtung ist nicht auf eine konkrete Ausführung der automatischen Zugkupplung beschränkt. Diese kann beispielsweise wie in den eingangs genannten Druckschriften ausgeführt sein. Der Offenbarungsgehalt dieser Druckschriften bezüglich des Aufbaus einer automatischen Kupplung für Schienenfahrzeuge, insbesondere eine automatische Zugkupplung wird hiermit vollumfänglich in den Offenbarungsgehalt der vorliegenden Anmeldung mit aufgenommen. Die automatische Zugkupplung besteht dabei beispielsweise neben den Baugruppen Kupplungskopf, Kupplungsarm, Riegelsystem und/oder Umstellautomatik aus einer Abstützvorrichtung, einer Luftkupplung für die Hauptluftleitung, einer Gemischtzugkupplung und einer Gemischtluftkupplung. Diese Grundausführung kann zusätzlich noch durch weitere Baugruppen ergänzt werden. Als diese Baugruppen können beispielsweise die Luftkupplung für die Hauptluftbehälterleitung und eine Elektrokupplung angesehen werden.

Die konkrete konstruktive Ausführung der automatischen Zugkupplung hinsichtlich der einzelnen Funktionsgruppen liegt dabei im Ermessen des zuständigen Fachmannes. Dies gilt auch für die konkrete konstruktive Ausgestaltung der einzelnen Elemente der Betätigungsvorrichtung und der Anbindung am Fahrzeug.

Die erfindungsgemäße Lösung wird nachfolgend anhand von Figuren erläutert. Darin ist im einzelnen folgendes dargestellt:
- Figur 1a und 1b: verdeutlichen in schematisch vereinfachter Darstellung eine automatische Kupplung mit einer erfindungsgemäß gestalteten Betätigungsvorrichtung in zwei Ansichten;
- Figur 2: verdeutlicht in schematischer Darstellung eine vorteilhafte Ausführung einer Betätigungseinrichtung der erfindungsgemäßen Betätigungsvorrichtung;
- Figur 3a und 3b: verdeutlichen in schematisch vereinfachter Darstellung anhand eines Ausschnittes aus einer automatischen Kupplung die Ausbildung einer erfindungsgemäß gestalteten Betätigungsvorrichtung mit einer Einrichtung zum Schutz der automatischen Kupplung vor dem Herunterfallen;
- Figur 4a - 4c: verdeutlichen in schematisch vereinfachter Darstellung anhand von Ausschnitten aus einer Ausführung einer automatischen Kupplung die Realisierung der einzelnen Funktionsstellungen.

Die Figuren 1a und 1b verdeutlichen in schematisch vereinfachter Darstellung anhand einer Ausführung einer automatischen Kupplung für Schienenfahrzeuge, insbesondere einer automatischen Zugkupplung 1 in zwei Ansichten den Grundaufbau und die Funktionsweise einer erfindungsgemäß gestalteten Betätigungsvorrichtung 2. Die Figur 1a verdeutlicht dabei bei Betrachtung der automatischen Kupplung 1 in Einbaulage in einem Schienenfahrzeug bzw. Waggon 3 die Ansicht auf diese in Richtung der theoretischen Verbindungsachse A_{Vtheoretisch} für die Kopplung zwischen den zwei miteinander zu koppelnden Schienenfahrzeugen bzw. Waggons 3. Der Waggon 3 ist nur angedeutet dargestellt. In der Figur 1b ist dazu die Ansicht von oben gemäß der Figur 1a wiedergegeben. In den Figuren 1a und 1b werden dabei zur Verdeutlichung der erfindungsgemäßen Lösung aus Vereinfachungsgründen lediglich nur die wesentlichsten Elemente der automatischen Zugkupplung 1 wiedergegeben. Die Zugkupplung 1 kann jedoch mit weiteren Zusatzbaugruppen kombiniert werden.

Die automatische Zugkupplung 1 umfaßt einen Kupplungskopf 4, der mit einem Kupplungsprofil 5 versehen ist und Zentrierflächen 6 aufweist. Beim Zusammenfahren zweier derartig gestalteter Kupplungsköpfe 4, welche jeweils einem, der beiden miteinander zu verbindenden Schienenfahrzeuge, insbesondere Waggons 3 zugeordnet sind, werden diese durch ihre jeweiligen Zentrierflächen 6 so zusammengeführt, daß ihre Längsachsen A_{LK}, welche in Einbaulage am Schienenfahrzeug mit der Waggonachse A_{W} identisch sind, fluchten. Die vordere Kontur des Kupplungskopfes 4 ist dabei in der Regel klauenformig ausgebildet. Zur Realisierung der mechanischen Verbindung zwischen zwei Schienenfahrzeugen bzw. Waggons 3 verhaken sich die beiden Köpfe 4 untereinander und werden in dieser Stellung durch ein, in dieser Figur im Detail nicht dargestelltes Riegelsystem, welches beim Kuppeln, Schließen oder zum Entkuppeln des Kupplungsprofils 5 öffnet, gesichert. Zur Übertragung der Zugkräfte vom Kupplungskopf 4 über einen Gelenkbolzen 8 auf eine Zugfeder 9 ist ein Kupplungsarm 10 vorgesehen. Auf diesem ist der Kupplungskopf 4 längsverschiebbar gelagert. Erkennbar sind des weiteren sogenannte Vordruckfedern 11, hier im einzelnen 11.1 und 11.2, welche den Kupplungskopf 4 stets in eine Stellung "lang", die der kuppelbereiten Stellung entspricht, drücken. Diese sind als Druckfedern ausgeführt und übertragen die Vordrück- und Gewichtskraft vom Kupplungskopf 4 über einen Zentrierarm auf das Chassis des Fahrzeuges. Die Vordruckfedern 11.1 bzw. 11.2 stützen sich dabei an einer Abstützvorrichtung 12 ab, welche mit dem Schienenfahrzeug bzw. dem Waggon 3 verbunden ist. Die Abstützvorrichtung 12 hat neben dem Tragen des Kupplungskopfes 4 die Aufgabe, diesen mit einer definierten Kraft nach vorne zu drücken und nach einer Auslenkung selbsttätig wieder in die Mittellage zurückzuführen.

Zur Einstellung der Positionen "lang" bzw. "kurz" ist eine, in dieser Figur lediglich angedeutete Umstellautomatik 13 vorgesehen. Die Ausführung des Riegelsystems 7 und der Umstellautomatik 13 kann verschiedenartig erfolgen. In der Regel sind diese Systeme jedoch miteinander gekoppelt. Die Umstellautomatik 13 und das Riegelsystem 7 können dabei, wie in den Figuren 4a-4c dargestellt, ausgeführt sein. Bezüglich einer mögiichen Ausgestaltung im Detail wird dabei auf die Darstellung in diesen Figuren verwiesen.

Dem Riegelsystem 7 und der Umstellautomatik ist eine; vorzugsweise gemeinsam nutzbare Betätigungsvorrichtung 2 zugeordnet.
Die zur Betätigung der Umstellautomatik 13 und des Riegelsystems 7 vorgesehene Betätigungsvorrichtung 2 erfüllt dabei im wesentlichen die Funktion der Einstellung der Funktionstellungen "Entriegeln", "Langstellung der Kupplung", beispielsweise beim Durchfahren enger Gleisbögen, und das "Halten in der Stoßstellung", das heißt, wenn ein Kuppeln nicht mehr möglich ist. Dabei genügt es zum Entkuppeln der Fahrzeuge 3, nur eine der beiden Kupplungen zu entriegeln. Die Betätigungsvorrichtung umfaßt eine Betätigungseinrichtung 30 und Mittel 31 zur Übertragung der Betätigungskraft auf das Riegelsystem 7 und/oder die Umstellautomatik 13. Die Mittel 31 zur Übertragung der Betätigungskraft auf das Riegelssystem 7 und/oder die Umstellautomatik 13 sind mit diesen, insbesondere mit einer, die Betätigungskraft in eine lineare und/oder eine Verschwenkbewegung o.ä. umsetzenden Stelleinrichtung 66, welche der Umstellautomatik 13 und/oder dem Riegelssystem 7 unmittelbar zugeordnet oder Bestandteil dieser Einrichtungen ist, gekoppelt. Die Mittel 31 zur Übertragung der Betätigungskraft umfassen dabei erfindungsgemäß wenigstens ein flexibles Übertragungselement für Zugund/oder Druckkräfte 32, welches vorzugsweise als Bowdenzug 33 ausgeführt ist. Die Mittel 31 umfassen des weiteren ein zwischen dem Betätigungselement 34, welches in der Regel als Handhebel 35 ausgeführt ist, und dem Bowdenzug angeordnetes Übertragungs- und/oder Umwandlungssystem 36, welches als Mittel zur Umwandlung, einer die gewünschte anzustellende Funktionsstellung I', II', III' der Kupplung 1 wenigstens mittelbar charakterisierenden Größe, welche mittels dem Betätigungselement 34 vorgebbar ist, in einen entsprechenden Umsetzungsweg und/oder eine Kraft am Übertragungslement 32 ausgeführt sind. Das dem Bodenzug zugeordnete Übertragungs- bzw. Umwandlungssystem 36 dient dabei der Umwandlung einer, die gewünschte einzustellende Betriebsposition bzw. den Funktionszustand der Kupplung wenigstens mittelbar charakterisierenden Größe, welche mittels dem Betätigungselement 34 vorgebbar ist, in einen entsprechenden Umsetzungsweg am Bowdenzug 33 bzw. ein Kraft, welche an der Stelleinrichtung 66 wirkt. Die mit dem Betätigungshebel 34 in Form eines Handhebels 35 vorgebbaren gewünschten Funktionsstellungen werden dabei durch wenigstens zwei, die Bewegung des Handhebels 35 wenigstens mittelbar charakterisierende Größen beschrieben. Der Handhebel 35 ist dabei derart ausgeführt, daß dieser sowohl um seine Führungsachse F_{A} gedreht bzw. verschwenkt, als auch in axialer Richtung verschoben werden kann. Diese aufgrund der am Handhebel 35 aufgebrachten Kraft erfolgende Bewegung des Handhebels 35 wird über die Mittel 69 zur Übertragung bzw. Umwandlung der mittels des Handhebels 35 ausgewählten Funktionsstellung auf den an der Stelleinrichtung 66 der Umstellautomatik 13 oder des Riegelsystems 7 angelenkten Bowdenzug 33 übertragen. Die Mittel zur Übertragung 69 bilden ein Übertragungs- und Umwandlungssystem 36, welches detailiert zusammen mit der Betätigungseinrichtung 30 in der Figur 2a dargestellt ist.

Der Handhebel 35 ist drehbar, jedoch verschiebbar gelagert. Diesem ist dazu eine Führung 40, welche in axialer Richtung ausgerichtet ist und eine Verschiebbarkeit des Handhebels in axialer Richtung zuläßt, zugeordnet. Des weiteren ist die Führung 40 derart ausgeführt, daß diese gleichzeitig auch eine Drehung des Handhebels 35 erlaubt. Der Handhebel 35 umfaßt einen zur Betätigung von seiten einer Person angreifbaren Teil 41, welcher als Griff 42 ausgeführt ist. Des weiteren weist der Handhebel 35 einen in Funktionslage der Betätigungseinrichtung in axialer Richtung ausgerichteten verlängerten Teil 43 auf, welcher eine Kulisse 44 trägt. Die Kulisse 44 wird dabei von Nuten 45, die in den verlängerten Teil 43 des Handhebels 35 eingearbeitet sind, gebildet, wobei diese Nuten bezogen auf die Führung 40 des Handhebels 35 sowohl parallel als auch in einem Winkel zu dieser verlaufen und derart ausgeführt sind, daß diese einen Anschlang zur Begrenzung der Verschiebbarkeit des verlängerten Teiles des Handhebels in axialer Richtung in der Führung 40 bilden. Der verlängerte Teil 43 des Handhebels 35 weist dazu vorzugsweise einen kreisrunden Querschnitt auf. Die Kulisse 44 arbeitet bei Betätigung des Handhebels 35 mit einem Stift 46 zusammen, welcher im Anfangsbereich 47 der Führung 40 angeordnet ist und in die Kulisse 44, insbesondere die Nuten 45, eingreift. Aufgrund der Ausbildung der Nuten 45 wird in Zusammenarbeit mit dem Stift 46 die Verschiebbarkeit des Handhebels 35, insbesondere des verlängerten Teiles 43 des Handhebels in axialer Richtung und in Umfangsrichtung des Handhebels 35 definiert und begrenzt. Zur Rückstellung des Handhebels 35 in der Führung 40 in die Ausgangslage nach Entriegelung, d.h. in die Grundposition ist eine Schenkelfeder 48 vorgesehen, welche zwischen verlängertem Teil 43 und der Führung 40 angeordnet ist. Der verlängerte Teil des Handhebels 43 ist dazu wenigstens zweiteilig ausgeführt, wobei der erste Teilbereich 49 die Kulisse 44 und damit die Nuten 45 trägt, während der zweite Teilbereich 50 lediglich zur Stützung bzw. Führungsfunktion des Handhebels 35 in axialer Richtung bei Verschiebung in axialer Richtung dient. Die Schenkelfeder 48 ist dabei zwischen dem ersten Teilbereich und dem zweiten Teilbereich 50 angeordnet.

Zum Zweck der Übertragung der Betätigungskraft auf den Bowdenzug 33 weist der erste Teilbereich 49 ein Gelenk 51 auf, welches mit einem Hebel 52 zusammenarbeitet, wobei der Hebel 52 drehbar in einer Lagerung 53 gelagert ist und mit dem Gelenk 51 über eine Längsführung 54 gekoppelt ist. Die Längsführung 54 wird dabei durch eine im Hebel 52 vorgesehene Längsbohrung 55 und einen, am Gelenk vorgesehenen Vorsprung, insbesondere Stift 56 realisiert. Bei einer Verschiebung des Handhebels 35 in der Führung 40, wobei die Führung 40 im dargestellten Fall von den beiden Seitenwänden 57a und 57b eines U-förmig gestalteten Profilelementes 58 gebildet wird, erfährt der Hebel 52 aufgrund der Zwangsführung durch die Kopplung mit dem Gelenk 51 eine Schwenkbewegung um die Lagerachse der Lagerung 53. Bei Betätigung des Handhebels 35 in Form einer Drehbewegung bleibt der Stift 56 trotzdem mit der Längsführung 54 in Wirkverbindung. Das Gelenk 51 ermöglicht somit lediglich eine Verschiebung des Stiftes 56 in axialer Richtung, d.h. in Richtung der Führung 40, jedoch keine Verdrehung. Dazu ist das Gelenk 51 in axialer Richtung der Führung in Einbaulage betrachtet fest mit dem Betätigungselement 34 verbunden, jedoch frei von einer drehfesten Verbindung zu diesem. An den Hebel 52 angelenkt ist der Bowdenzug 33. Dieser wird durch die Seitenwand 57b des U-förmigen Profilbleches 58 geführt. Der Bowdenzug 33 umfaßt wenigstens eine Bowdenzugaußenhülle 60, welche ein, beispielsweise drahtartiges Element 67, das eigentliche Übertragungselement 32, umschließt. Bei Übertragung der Kräfte vom Handhebel 35 auf den Bowdenzug 33 über den Hebel 52 erfährt dabei der Bowdenzug 33, insbesondere das drahtartige Element 67 innerhalb des U-förmigen Profilelementes 58 eine Auslenkung, welche sich in einer Nicht-Parallelität zwischen der Bowdenzugaußenhülle 60 und dem, von dieser umschlossenen Element 67 niederschlägt. Um dies zu vermeiden ist es des weiteren vorgesehen, die Bowdenzugaußenhülle 60 über ein Kugelgelenk 61 in einer weiteren zweiten Kulisse zu führen. Die zweite Kulisse ist dabei mit 62 bezeichnet. Die Führung erfolgt ebenfalls in Form einer Längs- bzw. Gleitführung 63, wobei diese durch das Eingreifen eines Stiftes 64 in eine Längsbohrung 68 realisiert wird. Dabei ist der Stift 64 am Hebel 52 befestigt, wobei im entriegelten Zustand, das heißt im Grundzustand der Stift 64 und die Kulisse 62 parallel zur Längsführung 40 des Handhebels 35 ausgerichtet sind, während im ausgelenkten Zustand, d.h. den weiteren Funktionsstellungen II' und III', die Bowdenzugaußenhülle 60 durch Auslenkung der Kulisse 62 parallel zum Ende des Bowdenzuges 33 bzw. dem eigentlichen Übertragungselement in Form des drahtartigen Elementes 67 gehalten wird.

Zur Rückstellung des Bowdenzuges 33 ist wenigstens eine vorspannbare Federeinrichtung 74 vorgesehen, welche mit einem ersten Endbereich 75 an der Seitenwand 57b des U-förmigen Profilelementes 58 befestigt ist und mit ihrem zweiten Endbereich 76 wenigstens mittelbar mit dem Bowdenzug 33, insbesondere dem Endbereich 65 des Bowdenzuges 33 gekoppelt ist. Im dargestellten Fall erfolgt die Anlenkung über den Hebel 52.

In den Figuren 1a und 1b und im dazu angegebenen Pictogramm für die Stellung des Handhebels 35 ist mit I' die Funktionsstellung "Entriegelung", mit II' die Funktionsstellung "Stoßstellung" und III' die Funktionsstellung "lang" gekennzeichnet.

Die Ausführung gemäß Figur 2a verdeutlicht den Aufbau einer erfindungsgemäß gestalteten Betätigungseinrichtung in der Funktionsstellung I. Die Einstellung der Funktionsstellung II' "Stoßstellung" erfolgt dabei entsprechend dem Pictogramm gemäß Figur 2b durch das fast vollständige Herausziehen des Handhebels 35 aus der Führung 40, das heißt der axialen Verschiebung des Handhebels 35 bis zur Anschlagsposition. Dabei erfährt der am Hebel 52 angelenkte Bowdenzug 33 gleichfalls eine entsprechende Kraft, und der Bowdenzug 33, bzw. dessen Endbereich 65 wird kreisförmig um die Lagerung 53 geschwenkt. Zur Vermeidung einer Verklemmung zwischen Bowdenzug 33 und der Bowdenzugaußenhülle 60 wird dabei der Endbereich des Bowdenzuges 33, insbesondere des drahtartigen Elementes 67 durch Führung der Bowdenzugaußenhülle 60, welche in dem Kugelgelenk 61 gelagert ist, in der Kulisse 62 parallel zu den anderen Elementen des Bowdenzuges 33, insbesondere der Bowdenzugaußenhülle 60 gehalten. Des weiteren erfährt bei Auslenkung zur Einstellung in die Funktionsstellung II' "Stoßstellung" der Handhebel 35 eine Drehung um seine Achse um ca. 90 Grad in waagerechter Richtung. Im Funktionszustand "Entriegeln" ist der Griff 42 des Handhebels 35 in vertikaler Richtung ausgerichtet. Die Einstellung der dritten Funktionsstellung III' "lang" erfolgt durch eine geringere axiale Verschiebung des Handhebels 35 in der Führung 40 gegenüber der Funktionsstellung II' "Stoßstellung", wobei jedoch in Umfangsrichtung der Handhebel 35 gegenüber der Grundstellung I eine Drehung um ca. 180 Grad erfährt. Dabei wird der Handhebel 35 aus der ersten Funktionsstellung I' "Entriegeln" zuerst in die waagerechte Position verbracht und nach dem Verschieben in axialer Richtung erneut in die vertikale Position, wie im Pictogramm dargestellt. Auch in diesem Zustand erfährt der Endbereich des Bowdenzuges 65 eine ähnliche Bewegung wie im Funktionszustand II'.

Die Figuren 3a und 3b verdeutlichen anhand eines Ausschnittes aus einer automatischen Zugkupplung 1 mit Mitteln 20 zur Verhinderung einer Entriegelung bei gebrochener automatischer Kupplung 1 im Bereich der Verbindung zum Waggon 3 bzw. Schienenfahrzeug beim Trennen der Schienenfahrzeuge 3 durch Streckung des Bowdenzuges 33. Diese umfaßt eine Halterung 59, welche in Einbaulage der automatischen Zugkupplung 1 in Richtung der theoretischen Verbindungsachse A_{Vtheoretisch} der miteinander zu koppelnden Schienenfahrzeuge 3 betrachtet, biegeweich ausgeführt ist. Die Halterung 59 ist dazu vorzugsweise am Kupplungskopf 4 befestigt und umfaßt ein, eine Führung 70 für den Bowdenzug 33 bildendes Element 71. Das die Führung 70 bildende Element 71 ist dabei beispielsweise in Form eines, im Querschnitt U-förmigen Blechteiles ausgeführt. Andere Möglichkeiten sind denkbar. Das die Führung 70 bildende Element 71 ist über ein biegeweiches Element 72, beispielsweise in Form einer Scharnierverbindung, mit einem, am Kupplungskopf befestigbaren Halteelement 73 verbunden. Die Figur 3a zeigt die Halterung bei ungestrecktem und Figur 3b bei gestrecktem Bowdenzug 33. In letztgenanntem Zustand biegt sich bei Streckung des Bowdenzuges 33 die Halterung 59 nach hinten, bis sich der Betätigungshebel und der Bowdenzug 33 in der Strecklage befinden, insbesondere das die Führung 70 tragende Element 71 mittels des biegeweichen Elementes 72. Der Betätigungshebel des Riegelsystems, der sich noch nicht in der Funktionsstellung "Entriegelung" befindet, kann sich dann bis zum Bruch des Bowdenzuges nicht mehr weiter drehen. Das ungewollte Entriegeln wird somit verhindert.

Die Figuren 4a-4c verdeutlichen in schematisch vereinfachter Darstellung eine mögliche Ausführung einer automatischen Zugkupplung 1 in den genannten drei Funktionsstellungen. Das Riegelsystem 7, hat dabei die Aufgabe, das Profil der beiden miteinander zu kuppelnden Kupplungsköpfe 4, die jeweils einem Waggon 3 zugeordnet sind, zu verschließen, und beim Entkuppeln das Profil zu öffnen. Dieses umfaßt gemäß Figur 4 einen Riegel 15, eine Riegelklinke 16 mit einem Anschlag C, eine Klinkenfeder 17 und einen Riegelhebel 18, welcher auf den Riegel 15 wirkt. In der kuppelbereiten Stellung gemäß Figur 4a ist dabei der Riegel 15 des Riegelsystems 7 in der Regel im Kupplungskopf 4 zurückgedrückt, um Raum für eine, hier nicht dargestellte Gemischtzugkupplung zu schaffen. Beim Kuppelvorgang wird dann der Riegel 15 nach vorn geschoben. Das Kupplungszentrum, das heißt der Kupplungskopf 4 befindet sich vor der Seitenpufferebene E. Die kuppelbereite Stellung wird dabei durch eine Anordnung von Kupplungskopf 4 und Gelenkbolzen 8 zueinander bestimmt, welche durch eine Relativbewegung zwischen Kupplungskopf 4 und Kupplungsarm 10 verändert werden kann und eine erste Grenzstellung beschreibt. Ein Distanzstück 19 der Umstellautomatik 13 ist in dieser Position nicht eingefallen. Der Riegel 15 ist an seine hintere Position zurückgedrückt und eine, mit diesem gekoppelte Riegelklinke 16 wird durch ein Pedal 21 hochgedrückt. Beim Kuppelvorgang drückt dann die Klaue der in dieser Figur nicht dargestellten Gegenkupplung, das heißt das Kupplungsprofil 5 des Kupplungskopfes 4 der Gegenkupplung, das Pedal 21 ein und spannt eine Speicherfeder 22 und eine Zwischenfeder 23. Die Speicherfeder 22 stützt sich dabei am Kupplungskopf 4 in dem Pedal 21, welches am Kupplungskopf 4 drehbar gelagert ist, ab. Die Zwischenfeder 23 ist dabei zwischen Riegelsystem 7 und Pedal 21 angeordnet. Diese wirkt auf den Riegelhebel 18, welcher dann den Riegel 15 in Richtung der Verbindungsachse bis zum Kupplungsprofil 5 drückt. Ein weiteres Vorlaufen des Riegels 15 ist nicht möglich, da diesem die kleine Klaue der eingeleiteten Gegenkupplung entgegensteht. Die Regelklinke 16 wird bis zum Anschlag C gebracht und kann nicht einfallen. Durch den veschwenkbaren Riegelhebel 18 wird ein Schieber 24 freigegeben und durch eine Rückholfeder 25 nachgezogen. Der Zapfen des Distanzstückes 19 macht dabei einen Leerlauf in der Schieberkulisse 26. Im gekuppelten Zustand in der Funktionsstellung "lang" gemäß Figur 4b sind dann die beiden Riegel 15 der Kupplung 1 und der Gegenkupplung ganz in das Profil 5 vorgedrückt. Die Riegelklinke 16 ist vor dem Anschlag C eingefallen und der Riegel 15 ist gesichert. Die Rückholfeder 25 zieht am Schieber 24 und drückt dabei über einen Zapfen D auf das Distanzestück 19. Dieses kann nicht einfallen, weil es durch die Kontaktstelle E am Kupplungsarm 10 blockiert wird. Aus Vereinfachungsgründen sind die einzelnen Elemente lediglich für eine der beiden miteinander zu kuppelnden automatischen Zugkupplungen 1 dargestellt. Die Funktionsweise der dazu komplementären Kupplung, das heißt der Gegenkupplung, erfolgt analog.

Die Umstellautomatik 13 dient dabei zur Einstellung der Funktionsstellungen "lang" bzw. "kurz". Die Verkürzung wird durch das Distanzstück 19, welches zwischen dem Kupplungskopf 4 und dem Kupplungsarm 10 einfällt, realisiert. Andere Möglichkeiten sind denkbar. Der Funktionsablauf läßt sich dabei wie folgt beschreiben:
Beim Aufdrücken der Fahrzeuge 3 wird der Kupplungskopf 4 auf den Kupplungsarm 10 zurückgedrückt und öffnet den Raum für das Distanzstück 19. Es kann jetzt einfallen. Damit wird die automatische Zugkupplung 1 in die Funktionsstellung "kurz" gebracht, wie in der Figur 4c dargestellt. Zum Entriegeln wird über die Betätigungsvorrichtung 2 das Distanzstück 19 über den Zapfen D herausgezogen. Beim Weiterziehen wird der Riegel 15 aus dem Profil zurückgezogen. Dies geschieht dadurch, daß der Kontaktpunkt F des Schiebers 24 den Riegelhebel 18 über den Kontakten G um H schwenkt, dabei die Riegelklinke 16 anhebt und den Riegel 15 über den Zapfen K zurückzieht. Dabei hakt die Riegelklinke 16 hinter dem Anschlag C ein und sichert den Riegel 15 gegen unbeabsichtigtes Wiederkuppeln.

Nach dem Loslassen der Betätigung wird der Schieber 24 durch die Rückholfeder 25 und der Riegelhebel 18 durch die Zwischenfeder 22 bis zum Zapfen B vorgezogen, womit die Entriegelung abgeschlossen wäre. Zum Trennen der Fahrzeuge drückt dann die Abstützung 12 die automatische Zugkupplung 1 wieder in die Funktionsstellung "lang" wie in der Figur 4b dargestellt. Bis zum Erreichen der Funktionsstellung "lang" bleiben die Kupplungsprofile zunächst noch voll im Eingriff. Beim weiteren Auseinanderfahren trennen sich die Kupplungsköpfe 4 und die Speicherfeder 22 entspannt sich und drückt das Pedal 21 in die vordere Stellung. Dabei enthakt das Pedal 21 die Riegelklinke 16. Zum Trennen der Kupplungsköpfe 4 wird dann gleichzeitig auch das Pedal der zweiten bzw. der Gegenkupplung durch die dortige Speicherfeder vorgedrückt. Dabei wird über den Riegelhebel 18 und den Schieber 24 das Distanzstück 19 herausgezogen und durch den Riegelhebel 18 der Riegel 15 zurückgedrückt, nachdem der Riegelhebel 18 die Riegelklinke 16 angehoben hat. Der Kupplungskopf 4 wird durch die Abstützung in die Langstellung vorgerückt. Ein ungewolltes Wiederkuppeln ist nicht mehr möglich, da die Kupplungen bereits zu weit getrennt sind. Nach der vollständigen Trennung dreht dann das Pedal weiter und drückt die Riegelklinke 16 und den Riegel 15 zurück. Beide Kupplungen befinden sich dann wieder in der kuppelbereiten Stellung.

### Bezugszeichenliste

- 1: automatische Zugkupplung
- 2: Betätigungsvorrichtung
- 3: Schienenfahrzeug bzw. Waggon
- 4: Kupplungskopf
- 5: Kupplungsprofil
- 6: Zentrierflächen
- 7: Regelsystem
- 8: Gelenkbolzen
- 9: Zugfeder
- 10: Kupplungsarm
- 11: Vordruckfeder
- 12: Abstützvorrichtung
- 13: Umstellautomatik
- 14: Betätigungssystem für die Umstellautomatik
- 15: Riegel
- 16: Riegelklinke
- 17: Klinkenfeder
- 18: Riegelhebel
- 19: Distanzstück
- 20: Mittel zur Verhinderung einer Entriegelung bei gebrochener automatischer Kupplung im Bereich der Verbindung zum Waggon bzw. Schienenfahrzeug beim Trennen der Schienenfahrzeuge durch Streckung des Bowdenzuges
- 21: Pedal
- 22: Speicherfeder
- 23: Zwischenfeder
- 24: Schieber
- 25: Rückholfeder
- 26: Schieberkulisse
- 30: Betätigungseinrichtung
- 31: Mittel zur Übertragung der Betätigungskraft; Übertragungsmittel
- 32: flexible Übertragungselemente für Zug- und Druckkräfte
- 33: Bowdenzug
- 34: Betätigungselement
- 35: Handhebel
- 36: Übertragungs- und Umwandlungssystem
- 40: Führung
- 41: angreifbarer Teil
- 42: Griff
- 43: verlängerter Teilbereich des Handhebels
- 44: Kulisse
- 45: Nuten
- 46: Stift
- 47: Anfangsbereich der Führung
- 48: Schenkelfeder
- 49: erster Teilbereich
- 50: zweiter Teilbereich
- 51: Gelenk
- 52: Hebel
- 53: Lagerung
- 54: Längsführung
- 55: Längsbohrung
- 56: Stift
- 57a, 57b: Seitenwand
- 58: U-förmiges Profilelement
- 59: Halterung
- 60: Bowdenzugaußenhülle
- 61: Kugelgelenk
- 62: Kulisse
- 63: Längsführung
- 64: Stift
- 65: Enbereich des Bowdenzuges
- 66: Stelleinrichtung
- 67: drahtartiges Element
- 68: Längsbohrung
- 69: Mittel zur Übertragung bzw. Umwandlung der mittels des Handhebels ausgewählten Funktionsstellung auf den an der Stelleinrichtung der Umstellautomatik und/oder des Riegelsystems angelenkten Bowdenzug ; "weitere Mittel"
- 70: Führung
- 71: eine Führung 70 tragendes Element
- 72: biegeweiches Element
- 73: Halteelement
- 74: Federeinrichtung
- 75: erster Endbereich der Federeinrichtung
- 76: zweiter Endbereich der Federeinrichtung
- 77: Gestänge
- 78: Gestängeelemente

## Patentansprüche

1. Betätigungsvorrichtung (2) für eine Umstellautomatik (13) und ein Riegelsystem (7) einer automatischen Zugkupplung, insbesondere für den Einsatz in Schienenfahrzeugen (3);
1.1 mit einer Betätigungseinrichtung (30) zur wenigstens mittelbaren Erzeugung einer Betätigungskraft zur Einstellung der folgenden wählbaren Funktionsstellungen (I', II', III')
- Entriegelung
- Langstellung
- Stoßstellung
der Kupplung (1);
1.2 mit Übertragungsmitteln (31) zur Übertragung der Betätigungskraft von der Betätigungseinrichtung (30) zur Umstellautomatik (13) und dem Riegelsystem (7);
1.3 die Übertragungsmitteln (31) umfassen wenigstens ein hinsichtlich seiner Führbarkeit am Fahrzeug flexibel gestaltetes Übertragungselement (32).

2. Betätigungsvorrichtung (2) nach Anspruch 1, **dadurch gekennzeichnet, daß** das Übertragungselement (32) an einer Stelleinrichtung (66) der Umstellautomatik (13) und/oder des Riegelsystems (7) angelenkt ist und die übertragbare Betätigungskraft ein Verschwenken und/oder eine Verschiebung der Stelleinrichtung (66), welche mit weiteren Elementen der Umstellautomatik (13) und/oder des Riegelsystems (7) in Wirkverbindung steht, bewirkt.

3. Betätigungsvorrichtung (2) nach einem der Ansprüche 1 oder 2, **gekennzeichnet durch** die folgenden Merkmale:
3.1 die Betätigungseinrichtung (30) umfaßt wenigstens ein Betätigungselement (34), welches in seiner Lage und/oder Position zur Vorwahl der einzustellenden Funktionsstellungen (I', II', III') der Kupplung (1) veränderbar ist;
3.2 die Übertragungsmitteln (31) umfassen weitere Mittel (69) zur Übertragung und/oder Umwandlung der am Betätigungselement (34) zur Vorwahl der Funktionsstellungen (I', II', III') aufgebrachten Kräfte auf das Übertragungselement (32).

4. Betätigungsvorrichtung (2) nach Anspruch 3, **gekennzeichnet durch** die folgenden Merkmale:
4.1 das Betätigungselement (34) ist als drehbar gelagerter, in axialer Richtung verschiebbarer Betätigungshebel (35) ausgeführt und in wenigstens drei Stellungen (I, II, III) bringbar;
4.2 der Betätigungshebel (35) weist einen zur manuellen Betätigung angreifbaren Bereich (42) auf;
4.3 die Stellungen (I, II, III) des Betätigungshebels (35) charakterisieren die Funktionstellungen (I', II', III') der Kupplung (1).

5. Betätigungsvorrichtung (2) nach Anspruch 4, **gekennzeichnet durch** folgende Merkmale:
5.1 das Betätigungselement (34) weist einen verlängerten Teilbereich (43), der drehbar in einer Führung (40) gelagert ist;
5.2 der verlängerte Teilbereich (43) oder die Führung (40) weisen eine Kulisse (44) auf, die mit wenigstens einem ortsfest an der Führung (40) oder dem verlängerten Teilbereich (43) angeordneten Vorsprung (46) zusammenwirkt;
5.3 die Kulisse (44) ist dabei derart ausgeführt, daß ausgehend von einer Grundposition, **durch** Drehung und/oder axiale Verschiebung des Handhebels (35) die Funktionsstellungen (I', II', III') der Kupplung (1) eingestellt werden.

6. Betätigungsvorrichtung (2) nach Anspruch 5, **dadurch gekennzeichnet, daß** die Grundposition des Handhebels (35) der Stellung in einer der vorwählbaren Funktionsstellungen (I', II', III') entspricht.

7. Betätigungsvorrichtung (2) nach Anspruch 6, **gekennzeichnet durch** die folgenden Merkmale:
7.1 die zweite Funktionsstellung (II') ist **durch** eine maximal mögliche axiale Verschiebung des Betätigungselementes (34) in der Führung (40) und einer Drehbewegung des manuall angreifbaren Bereiches (42) gegenüber einer vertikalen Stellung des manuell angreifbaren Bereiches (42) in der Grundposition um 90 charakterisiert;
7.2 die dritte Funktionsstellung (III') ist **durch** eine geringere axiale Verschiebung des Betätigungselementes (34) in der Führung (40) gegenüber der zweiten Funktionsstellung (II) und einer Drehbewegung des manuell angreifbaren Bereiches (42) gegenüber der Grundposition um 180 charakterisiert.

8. Betätigungsvorrichtung (2) nach einem der Ansprüche 3 bis 7, **dadurch gekennzeichnet, daß** die weiteren Mittel (69) als Mittel (69) zur Umwandlung, einer die gewünschte einzustellende Funktionsstellung (I', II', III') der Kupplung (1) wenigstens mittelbar charakterisierenden Größe, welche mittels dem Betätigungselement (34) vorgebbar ist, in einen entsprechenden Umsetzungsweg und/oder eine Kraft am Übertragungslement (32) ausgeführt sind.

9. Betätigungsvorrichtung (2) nach Anspruch 8, **gekennzeichnet durch** die folgenden Merkmale:
9.1 die Mittel (69) zur Umwandlung, einer die gewünschte anzustellende Funktionsstellung (I', II', III') der Kupplung (1) wenigstens mittelbar charakterisierenden Größe, welche mittels dem Betätigungselement (34) vorgebbar ist, in einen entsprechenden Umsetzungsweg und/oder eine Kraft am Übertragungslement (32) umfassen eine drehbar gelagerte Hebeleinrichtung, umfassend wenigstens einen Hebel (52), an welchem das Übertragungselement (32) angelenkt ist;
9.2 der Hebel (52) weist eine Führung (54) auf, welche mit einem Vorsprung (56) am Betätigungselement (34) zusammenwirkt.

10. Betätigungsvorrichtung (2) nach Anspruch 9, **dadurch gekennzeichnet, daß** die Anlenkung des Übertragungselementes (32) am Hebel (52) zwischen der drehbaren Lagerung der Hebeleinrichtung und der Führung (54) am Hebel (52) erfolgt.

11. Betätigungsvorrichtung (2) nach einem der Ansprüche 1 bis 10, **gekennzeichnet durch** die folgenden Merkmale:
11.1 das Übertragungselement umfaßt ein Gestänge mit einer Mehrzahl von miteinander gekoppelten Einzelelementen;
11.2 die Einzelelemente sind gelenkig miteinander verbunden.

12. Betätigungsvorrichtung (2) nach Anspruch 1 bis 10, **dadurch gekennzeichnet, daß** wenigstens ein Teilbereich des Übertragungselementes (32) biegeweich ist.

13. Betätigungsvorrichtung (2) nach einem der Ansprüche 1 bis 10, **gekennzeichnet durch** die folgenden Merkmale:
13.1 das Übertragungselement (32) ist als Bowdenzug (33) ausgeführt;
13.2 der Bowdenzug (32) ist wenigstens zur Übertragung von Zugkräften ausgelegt.

14. Betätigungsvorrichtung (2) nach Anspruch 13, **dadurch gekennzeichnet, daß** der Bowdenzug (33) zur Übertragung von Zug- und Druckkräften ausgelegt ist.

15. Betätigungsvorrichtung nach einem der Ansprüche 13 oder 14, **gekennzeichnet durch** die folgenden Merkmale:
15.1 der Bowdenzug (33) weist eine Bowdenzugaußenhülle (60) auf;
15.2 es sind Mittel zur im wesentlichen parallen Führung eines an der Hebeleinrichtung angelenkten Endbereiches (65) des Bowdenzuges (33) und der Bowdenzugaußenhülle (60) in diesem Bereich vorgesehen.

16. Betätigungsvorrichtung (2) nach Anspruch 15, **gekennzeichnet durch** die folgenden Merkmale:
16.1 die Mittel zur im wesentlichen parallen Führung eines an der Hebeleinrichtung angelenkten Endbereiches (65) des Bowdenzuges (33) und der Bowdenzugaußenhülle (60) umfassen ein, eine Führung (63) tragendes Element;
16.2 die Führung (63) wirkt mit einem, ortsfest an der Hebeleinrichtung angeordneten Vorsprung (64) zusammen, wobei das die Führung (63) tragende Element bewegbar ist;
16.3 die Bowdenzugaußenhülle (60) ist in wenigstens einem Kugelgelenk (61) gelagert.

17. Betätigungsvorrichtung (2) nach einem der Ansprüche 3 bis 16, **dadurch gekennzeichnet, daß** die Betätigungseinrichtung (30) bzw. das Betätigungselement (34) und die weiteren Mittel (69) und/oder das Übertragungselement (32) in einem gemeinsamen Trägerelement gelagert sind.

18. Betätigungsvorrichtung (2) nach Anspruch 17, **dadurch gekennzeichnet, daß** das gemeinsame Trägerelement ein U-förmiges Profilelement (58) ist, wobei dessen Seitenfläche (57a, 57b) wenigstens die Führung (40) für das Betätigungselement (34) bilden.

19. Betätigungsvorrichtung (2) nach einem der Ansprüche 12 bis 14, **dadurch gekennzeichnet, daß** Mittel (20) zur Verhinderung einer Entriegelung bei gebrochener Kupplung (1) im Bereich der Verbindung zum Waggon bzw. Schienenfahrzeug (3) beim Trennen der Schienenfahrzeuge durch Streckung des Übertragungselementes vorgesehen sind.

20. Betätigungsvorrichtung (2) nach Anspruch 19, **gekennzeichnet durch** die folgenden Merkmale:
20.1 die Mittel (20) zur Verhinderung einer Entriegelung bei gebrochener automatischer Kupplung (1) im Bereich der Verbindung zum Waggon bzw. Schienenfahrzeug (3) beim Trennen der Schienenfahrzeuge **durch** Streckung des Übertragungselementes umfassen eine Halterung (59);
20.2 die Halterung (59) ist am Kupplungskopf (4) der automatischen Zugkupplung (1) befestigbar und in Einbaulage der automatischen Zugkupplung (1) in Richtung der theoretischen Verbindungsachse A_{Vtheoretisch} der miteinander zu koppelnden Schienenfahrzeuge (3) betrachtet, biegeweich ausgeführt.

21. Betätigungsvorrichtung (2) nach Anspruch 20, **gekennzeichnet durch** die folgenden Merkmale:
21.1 die Halterung (59) umfaßt ein, eine Führung (70) für das Übertragungselement bildendes Element (71);
21.2 das die Führung (70) bildende Element (71) ist über ein biegeweiches Element (72) mit einem, am Kupplungskopf (4) befestigbaren Halteelement (73) verbunden.

22. Betätigungsvorrichtung (2) nach einem der Ansprüche 1 bis 21 **dadurch gekennzeichnet, daß** Rückstellmittel zur automatischen Rückstellung der Betätigungseinrichtung (30) und/oder der Mittel (31) zur Übertragung der Betätigungskraft zwischen Betätigungseinrichtung (30) und Riegelsystem (7) und/oder der Umstellautomatik (13) vorgesehen sind.

23. Betätigungsvorrichtung (2) nach Anspruch 22, **dadurch gekennzeichnet, daß** die Rückstellmittel wenigstens eine vorspannbare Federeinrichtung (74) umfassen, welche im Bereich eines ersten Endes (75) in Einbaulage betrachtet an einem ortsfesten Gehäuse- oder Rahmenelement befestigt ist und im Bereich eines zweiten Endes (76) wenigstens mittelbar mit dem Endbereich (65) des Bowdenzuges (33) verbunden ist.

24. Betätigungsvorrichtung (2) nach Anspruch 22, **dadurch gekennzeichnet, daß** die Rückstellmittel eine zwischen verlängertem Teilbereich (43) und Führung (40) angeordnete Schenkelfeder (48) umfassen.

25. Automatische Kupplung für Schienenfahrzeuge, insbesondere automatische Zugkupplung;
25.1 mit einem Riegelssystem (7);
25.2 mit einer Umstellautomatik (13);
25.3 mit einer Betätigungsvorrichtung (2) für das Riegelsystem (7) und/oder die Umstellautomatik (13) nach einem der Ansprüche 1 bis 22.

26. Automatische Kupplung für Schienenfahrzeuge nach Anspruch 25, **dadurch gekennzeichnet, daß** die Betätigungseinrichtung (30) gegenüber der Kupplung (1) beliebig anordenbar ist.

27. Schienenfahrzeug mit einer automatischen Zugkupplung (1) gemäß einem der Ansprüche 25 oder 26.

## Claims

1. Actuating device (2) for an automatic length adjuster (13) and/or a locking system (7) for an automatic train coupler, particularly for the application on rail vehicles (3);
1.1 comprising an actuating means (30) for at least indirect generation of an actuating force for setting the following selectable functional positions (I', II', III')
- unlocking
- long position
- impact position
of said coupler (1);
1.2 transmission means (31) for transmitting the actuating force from said actuating means (30) to said automatic length adjuster (13) and said locking system (7);
1.3 with said transmission means (31) comprising at least one transmitting element (32) of flexible design in terms of its manoeuvrability on the vehicle.

2. Actuating device (2) according to Claim 1, **characterised in that** said transmitting element (32) is articulated on an adjusting means (66) of said automatic length adjuster (13) and/or said locking system (7) and that the transmittable actuating force causes a pivoting and/or shifting movement of said adjusting means (66) that is operatively connected to further elements of said automatic length adjuster (13) and/or said locking system (7).

3. Actuating device (2) according to any of the Claims 1 or 2, **characterised by** the following features:
3.1 said actuating means (30) comprises at least one actuating element (34) that is variable in terms of its position for pre-selection of said functional positions (I', II', III') of the coupler (1) to be set;
3.2 said transmission means (31) comprise further means (69) for transmitting and/or converting the forces on said transmitting element (32), which are applied on said actuating element (34) for pre-selection of said functional positions (I', II', III').

4. Actuating device (2) according to Claim 3, **characterised by** the following features:
4.1 said actuating element (34) is configured as actuating lever (35) supported for rotation and displaceable in an axial direction, which can be carried into at least three positions (I, II, III);
4.2 said actuating lever (35) comprises a region (42) adapted for engagement for manual operation;
4.3 said positions (I, II, III) of said actuating lever (35) characterise the functional positions (I', II', III') of said coupler (1).

5. Actuating device (2) according to Claim 4, **characterised by** the following features:
5.1 said actuating element (34) comprises an extended sub-region (43) that is supported for rotation in a guide (40);
5.2 said extended sub-region (43) or said guide (40) comprise a slide (44) that cooperates with at least one projection (46) disposed in stationary position on said guide (40) or said extended sub-region (43);
5.3 said slide (44) is so configured that, starting out from an original position, said functional positions (I', II', III') of said coupler (1) are set by rotation and/or axial displacement of said manual lever (35).

6. Actuating device (2) according to Claim 5, **characterised in that** said original position of said manual lever (35) corresponds to the position in one of said pre-selectable functional positions (I', II', III').

7. Actuating device (2) according to Claim 6, **characterised by** the following features:
7.1 said second functional position (II') is **characterised by** a maximum axial displacement possible of said actuating element (34) in said guide (40) and a rotating movement of said region (42) adapted for manual engagement in the original position through 90° relative to a vertical position of said region (42) adapted for manual engagement;
7.2 the third functional position (II') is **characterised by** a slighter axial displacement of said actuating element (34) in said guide (40) relative to said second functional position (II') and by a rotating movement of said region (42) adapted for manual engagement through 180° relative to said original position.

8. Actuating device (2) according to any of the Claims 3 to 7, **characterised in that** said further means (69) are configured as means (69) for conversion of one parameter that is at least indirectly characteristic of the desired functional position (I', II', III') of said coupler (1), which is to be set, with said parameter being specifiable by means of said actuating element (34), into a corresponding conversion distance and/or a force on said transmitting element (32).

9. Actuating device (2) according to Claim 8, **characterised by** the following features:
9.1 said means (69) for conversion of a parameter at least indirectly characteristic of the desired functional position (I', II', III') of said coupler (1), which is to be set, with said parameter being specifiable by means of said actuating element (34), into a corresponding conversion distance and/or a force on said transmitting element (32), comprise a lever means supported for rotation and including at least one lever (52) on which said transmitting element (32) is articulated;
9.2 said lever (52) comprises a guide (54) that cooperates with a projection (56) on said actuating element (34).

10. Actuating device (2) according to Claim 9, **characterised in that** the articulation of said transmitting element (32) on said lever (52) is realised between said rotatable support of said lever means and said guide (54) on said lever (52).

11. Actuating device (2) according to any of the Claims 1 to 10, **characterised by** the following features:
11.1 said transmitting element comprises a linkage including a plurality of individual elements coupled to each other;
11.2 said individual elements are joined to each other by articulations.

12. Actuating device (2) according to any of the Claims 1 to 10, **characterised in that** at least one sub-region of said transmitting element (32) is flexible.

13. Actuating device (2) according to any of the Claims 1 to 10, **characterised by** the following features:
13.1 said transmitting element (32) is configured as Bowden control cable (33);
13.2 said Bowden control cable (32) is configured at least for the transmission of traction forces.

14. Actuating device (2) according to Claim 13, **characterised in that** said Bowden control cable (33) is designed for transferring traction and compressive forces.

15. Actuating device (2) according to any of the Claims 13 or 14, **characterised by** the following features:
15.1 said Bowden control cable (33) comprises an exterior Bowden control cable sheathing (60);
15.2 means are provided for guiding, substantially in parallel, a terminal region (65) of said Bowden control cable (33) and said exterior Bowden control cable sheathing (60), which is articulated on said lever means, in this region.

16. Actuating device (2) according to Claim 15, **characterised by** the following features:
16.1 said means for guiding, substantially in parallel, a terminal region (65) of said Bowden control cable (33) and said Bowden control cable sheathing (60), which region is articulated to said lever means, comprise an element supporting a guide (63);
16.2 said guide (63) cooperates with a projection (64) disposed in stationary relationship on said lever means, with said element supporting said guide (63) being mobile;
16.3 said exterior Bowden control cable sheathing (60) is supported in at least one ball-and-socket joint (6 1 ).

17. Actuating device (2) according to any of the Claims 3 to 16, **characterised in that** said actuating means (30) or said actuating element (34), respectively, and said further means (69) and/or said transmitting element (32) are supported in a common carrier element.

18. Actuating device (2) according to Claim 17, **characterised in that** said common carrier element is a U-shaped profiled element (58) whose lateral surfaces (57a, 57b) constitute at least the guide (40) for said actuating element (34).

19. Actuating device (2) according to any of the Claims 12 to 14, **characterised in that** means (20) are provided to prevent unlocking in the case of a broken coupler (1) in the region of the connection to the car or the rail vehicle (3), respectively, when the rail vehicles are separated by extension of said transmitting element.

20. Actuating device (2) according to Claim 19, **characterised by** the following features:
20.1 said means (20) for preventing unlocking in the case of a broken automatic coupler (1) in the region of the connection to the car or the rail vehicle (3), respectively, when the rail vehicles are separated by extension of said transmitting element, comprise a mount (59);
20.2 said mount (59) is adapted for fastening on the coupler head (4) of the automatic train coupler (1) and presents a flexible design, seen in the mounted position of the automatic train coupler (1) in the direction of the theoretic connecting axis A_{Vtheoretisch} of the rail vehicles (3) to be coupled to each other.

21. Actuating device (2) according to Claim 21, **characterised by** the following features:
21.1 said mount (59) includes an element (71) forming a guide (70) for said transmitting element;
21.2 said element (71) forming the guide (70) is connected via a flexible element (72) to a holding element (73) adapted for fastening on the coupler head (4).

22. Actuating device (2) according to any of the Claims 1 to 21, **characterised in that** resetting means are provided for automatically resetting said actuating means (30) and/or said means (31) for transmission of the actuating force between said actuating means (30) and said locking system (7) and/or said automatic length adjuster (13).

23. Actuating device (2) according to Claim 22, **characterised in that** said resetting means comprise at least one spring means (74) adapted to be biased, which, seen in the mounted position in the region of a first end (75), is fastened on a stationary housing or frame element and is connected, at least indirectly, to said terminal region (65) of said Bowden control cable (33) in the region of a second end (76).

24. Actuating device (2) according to Claim 22, **characterised in that** said resetting means comprise a leg spring (48) disposed between said extended sub-region (43) and said guide (40).

25. Automatic coupler for rail vehicles, in particular automatic train coupler,
25.1 comprising a locking system (7);
25.2 comprising an automatic length adjuster (13);
25.3 comprising an actuating means (2) for said locking system (7) and/or said automatic length adjuster (13) according to any of the Claims 1 to 22.

26. Automatic coupler for rail vehicles according to Claim 25, **characterised in that** said actuating means (30) is adapted for optional arrangement relative to said coupler (1).

27. Rail vehicle including an automatic train coupler (1) according to any of the Claims 25 or 26.

## Revendications

1. Dispositif de commande (2) for an adaptateur automatique de longueur (13) et/ou un dispositif de verrouillage (7) pour un attelage automatique ferroviaire, en particulier pour l'emploi aux véhicules sur rails (3);
1.1 comprenant un moyen de commande (30) pour la création, au moins indirecte, d'une effort de commande pour le réglage des positions fonctionnelles sélectables suivantes (I', II', III')
- déverrouillage
- longue position
- position de poussée
dudit attelage (1);
1.2 moyens de transmission (31) à transmettre la effort de commande à partir dudit moyen de commande (30) vers ledit adaptateur automatique de longueur (13) et ledit dispositif de verrouillage (7);
1.3 auxdits moyens de transmission (31) comprenant au moins un élément transmetteur (32) en configuration flexible au niveau de sa manoeuvrabilité au véhicule.

2. Dispositif de commande (2) selon la revendication 1, **caractérisé en ce que** ledit élément transmetteur (32) est articulé à un moyen de réglage (66) dudit adaptateur automatique de longueur (13) et/ou dudit dispositif de verrouillage (7), et **en ce que** l'effort de commande transférable cause un mouvement pivotant et/ou de déplacement dudit moyen de réglage (66), qui est relié de manière opérative aux autres éléments dudit adaptateur automatique de longueur (13) et/ou dudit dispositif de verrouillage (7).

3. Dispositif de commande (2) selon une quelconque des revendications 1 ou 2, **caractérisé par** les mesures suivantes:
3.1 ledit moyen de commande (30) comprend au moins un élément actionneur (34) qui est variable en sa position pour la présélection desdits positions fonctionnelles (I', II', III') de l'attelage (1) à ajuster;
3.2 lesdits moyens de transmission (31) comprennent des moyens supplémentaires (69) à transmettre et/ou convertir des efforts agissant sur ledit élément transmetteur (32), qui sont appliqués sur ledit élément actionneur (34) pour la présélection desdits positions fonctionnelles (I', II', III').

4. Dispositif de commande (2) selon la revendication 3, **caractérisé par** les mesures suivantes:
4.1 ledit élément actionneur (34) est conçu en tant que levier de commande (35) logé de manière rotative et déplaçable en un sens axial, qui peut être porté en au moins trois positions (I, II, III);
4.2 ledit levier de commande (35) comprend une région (42) apte à la prise pour une opération manuelle;
4.3 lesdites positions (I, II, III) dudit levier de commande (35) caractérisent les positions fonctionnelles (I', II', III') dudit attelage (1).

5. Dispositif de commande (2) selon la revendication 4, **caractérisé par** les mesures suivantes:
5.1 ledit élément actionneur (34) comprend un secteur partiel prolongé (43), qui est logée pour une rotation dans un guide (40);
5.2 ledit secteur partiel prolongé (43) ou ledit guide (40) comprennent une coulisse (44), qui coopère avec au moins une saillie (46) disposée en manière stationnaire sur ledit guide (40) ou ledit secteur partiel prolongé (43);
5.3 ladite coulisse (44) est configurée d'une telle façon, qu'en partant d'une position d'origine, lesdites positions fonctionnelles (I', II', III') dudit attelage (1) sont réglées par rotation et/ou déplacement axial dudit levier manuel (35).

6. Dispositif de commande (2) selon la revendication 5, **caractérisé en ce que** ladite position d'origine dudit levier manuel (35) correspond à la position en une desdites positions fonctionnelles (I', II', III') pré-sélectables.

7. Dispositif de commande (2) selon la revendication 6, **caractérisé par** les mesures suivantes:
7.1 ladite deuxième position fonctionnelle (II') est **caractérisée par** un déplacement axial maximal possible dudit élément actionneur (34) dans ledit guide (40) et par un mouvement de rotation par 90°, relativement à une position verticale de ladite région (42) apte à une prise manuelle, de ladite zone apte à une prise manuelle (42) dans la position d'origine;
7.2 la troisième position fonctionnelle (II') est **caractérisée par** un déplacement axial moins fort dudit élément actionneur (34) dans ledit guide (40), relativement à ladite deuxième position fonctionnelle (II'), et par un mouvement de rotation par 180°, relativement à la position d'origine, de ladite région (42) apte à une prise manuelle.

8. Dispositif de commande (2) selon une quelconque des revendications 3 à 7, **caractérisé en ce que** lesdits moyens supplémentaires (69) sont conçus en tant que moyens (69) à convertir un paramètre, qui est, au moins indirectement, caractéristique de la position fonctionnelle (I', II', III') souhaitée dudit attelage (1), qui est à ajuster, audit paramètre étant spécifiable moyennant dudit élément actionneur (34), en un écart de conversion correspondant et/ou en un effort sur ledit élément transmetteur (32).

9. Dispositif de commande (2) selon la revendication 8, **caractérisé par** les mesures suivantes:
9.1 lesdits moyens (69) à convertir un paramètre caractéristique, au moins indirectement, de la position fonctionnelle (I', II', III') souhaitée dudit attelage, qui est à ajuster, lequel paramètre peut être prédéterminée moyennant ledit élément actionneur (34), en un écart correspondant de conversion et/ou en un effort sur ledit élément transmetteur (32), comprennent un moyen à levier, logé de manière rotative et renfermant au moins un levier (52), sur lequel est articulé ledit élément transmetteur (32);
9.2 ledit levier (52) comprend un guide (54), qui coopère avec une saillie (56) sur ledit élément actionneur (34).

10. Dispositif de commande (2) selon la revendication 9, **caractérisé en ce que** l'articulation dudit élément transmetteur (32) se fait sur ledit levier (52) entre ledit logement rotatif dudit moyen à levier et ledit guide (54) sur ledit levier (52).

11. Dispositif de commande (2) selon une quelconque des revendications 1 à 10, **caractérisé par** les mesures suivantes:
11.1 ledit élément transmetteur comprend un système à bielles, qui renferme une pluralité des éléments individuels, qui sont couplés l'un à l'autre;
11.2 lesdits éléments individuels sont reliés l'un à l'autre moyennant des articulations.

12. Dispositif de commande (2) selon une quelconque des revendications 1 à 10, **caractérisé en ce qu'**au moins un secteur partiel dudit élément transmetteur (32) est flexible.

13. Dispositif de commande (2) selon une quelconque des revendications 1 à 10, **caractérisé par** les mesures suivantes:
13.1 ledit élément transmetteur (32) est conçu sous forme d'un câble Bowden (33);
13.2 ledit câble Bowden (32) est conçu au moins pour la transmission des efforts de traction.

14. Dispositif de commande (2) selon la revendication 13, **caractérisé en ce que** ledit câble Bowden (33) est conçu d'une façon à transmettre des efforts de traction ou de compression.

15. Dispositif de commande (2) selon une quelconque des revendications 13 ou 14, **caractérisé par** les mesures suivantes:
15.1 ledit câble Bowden (33) comprend une gaine extérieure du câble Bowden (60) ;
15.2 des moyens de guidage sont disposés, essentiellement pour le guidage en parallèle d'une région terminale (65) dudit câble Bowden (33) et de ladite gaine extérieure du câble Bowden (60), dans cette région, à ladite région terminale étant articulée audit moyen à levier.

16. Dispositif de commande (2) selon la revendication 15, **caractérisé par** les mesures suivantes:
16.1 lesdits moyens de guidage, essentiellement en parallèle, d'une région terminale (65) dudit câble Bowden (33) et de ladite gaine extérieure du câble Bowden (60), laquelle région est articulée audit moyen de levier, comprennent un élément, qui porte un guide (63);
16.2 ledit guide (63) coopère avec une saillie (64) stationnaire, disposée audit moyen de levier, audit élément portant ledit guide (63) étant mobile ;
16.3 ladite gaine extérieure du câble Bowden (60) est logée dans au moins un joint à rotule (61).

17. Dispositif de commande (2) selon une quelconque des revendications 3 à 16, **caractérisé en ce que** ledit moyen de commande (30) ou respectivement ledit élément actionneur (34) et lesdits moyens supplémentaires (69) et/ou ledit élément transmetteur (32) sont logés dans un élément porteur commun.

18. Dispositif de commande (2) selon la revendication 17, **caractérisé en ce que** ledit élément porteur commun est un élément à profil en U (58), dont les surfaces latérales (57a, 57b) constituent au moins le guide (40) pour ledit élément actionneur (34).

19. Dispositif de commande (2) selon une quelconque des revendications 12 à 14, **caractérisé en ce que** des moyens (20) sont disposés afin d'empêcher le déverrouillage au cas d'un attelage cassé (1) dans la région de la connexion au wagon ou respectivement au véhicule sur rails (3), quand les véhicules sur rails sont séparés par le prolongement dudit élément transmetteur.

20. Dispositif de commande (2) selon la revendication 19, **caractérisé par** les mesures suivantes:
20.1 ledit moyens (20) à empêcher le déverrouillage au cas d'un attelage automatique cassé (1) dans la région de la connexion au wagon ou respectivement au véhicule sur rails (3), quand les véhicules sur rails sont séparés par le prolongement dudit élément transmetteur, comprennent un élément d'attache (59);
20.2 ledit élément d'attache (59) est apte à être fixé à la tête d'attelage (4) de l'attelage automatique ferroviaire (1) et présente une structure flexible, vu en position montée de l'attelage automatique ferroviaire (1) en sens de l'axe théorique de connexion A_{Vtheoretisch} des véhicules sur rails (3) à coupler l'un à l'autre.

21. Dispositif de commande (2) selon la revendication 21, **caractérisé par** les mesures suivantes:
21.1 ledit élément d'attache (59) comprend un élément (71) formant un guide (70) pour ledit élément transmetteur;
21.2 ledit élément (71) formant le guide (70) est relié via un élément flexible (72) à un élément porteur (73) apte à être fixé à la tête d'attelage (4).

22. Dispositif de commande (2) selon une quelconque des revendications 1 à 21, **caractérisé en ce qu'**un moyen de retour est disposé pour le retour automatique dudit moyen de commande (30) et/ou dudit moyen (31) pour la transmission de l'effort de commande entre ledit moyen de commande (30) et ledit dispositif de verrouillage (7) et/ou ledit adaptateur automatique de longueur (13).

23. Dispositif de commande (2) selon la revendication 22, **caractérisé en ce que** ledit moyen de retour comprend au moins un moyen à ressort (74) apte à être mis en précontrainte, qui, vue en position montée dans la région d'une première extrémité (75), est fixé sur un élément stationnaire de carter ou de cadre, en étant relié, au moins indirectement, à ladite région terminale (65) dudit câble Bowden (33) dans la région d'une deuxième extrémité (76).

24. Dispositif de commande (2) selon la revendication 22, **caractérisé en ce que** ledit moyen de retour comprend un ressort de branche (48) disposé entre ledit secteur partiel prolongé (43) et ledit guide (40).

25. Attelage automatique pour véhicules sur rails, en particulier attelage automatique ferroviaire,
25.1 comprenant un dispositif de verrouillage (7);
25.2 comprenant un adaptateur automatique de longueur (13);
25.3 comprenant un moyen de commande (2) pour ledit dispositif de verrouillage (7) et/ou ledit adaptateur automatique de longueur (13) selon une quelconque des revendications 1 à 22.

26. Attelage automatique pour véhicules sur rails selon la revendication 25, **caractérisé en ce que** ledit moyen de commande (30) est apte à être disposé à volonté relativement audit attelage (1).

27. Véhicule sur rails comprenant un attelage automatique ferroviaire (1) selon une quelconque des revendications 25 ou 26.
